# FASCICULE DE BREVET EUROPEEN

(11) **EP 1 024 997 B1**
(45) Date de publication et mention de la délivrance du brevet: **15.05.2002**
(21) Numéro de dépôt: 98952813.8
(22) Date de dépôt: 29.10.1998
(51) Int. Cl.: B63B 15/02

(54) **VOILIER DE COURSE OU DE CROISIERE A MAT IMPLANTE**
SEGELBOOT MIT IMPLANTIERTEM MAST
COMPETITION OR CRUISER SAILBOAT WITH IMPLANTED MAST

(30) Priorité: 30.10.1997 FR 9713635
(43) Date de publication de la demande: 09.08.2000
(73) Titulaire: Leblanc, Gilbert, 50440 Beaumont Hague (FR); Mabire, Halvard, 50340 Saint Christophe du Foc (FR); De Rivoyre, Franck, 06560 Valbonne (FR)
(72) Inventeur: Leblanc, Gilbert, 50440 Beaumont Hague (FR); Mabire, Halvard, 50340 Saint Christophe du Foc (FR); De Rivoyre, Franck, 06560 Valbonne (FR)
(74) Mandataire: Cabinet HERRBURGER
(86) Numéro de dépôt international: FR9802316
(87) Numéro de publication internationale: WO9922982

(56) Documents cités:
- WO-A-89/07546
- FR-A- 2 579 557
- FR-A- 2 613 685
- FR-A- 2 749 270
- GB-A- 2 151 195
- US-A- 4 345 535

## Description

La présente invention a pour objet un voilier de course ou de croisière comportant une coque fermée par un pont et dans laquelle est implantée l'extrémité inférieure d'un mât portant la voilure.

On a pu observer, ces dernières années, un développement considérable de la navigation de plaisance et nombreux sont les particuliers qui ont déjà acquis ou envisagent d'acquérir un voilier.

La flotte de plaisance actuelle est principalement constituée, en particulier dans le domaine des embarcations de taille moyenne, de voiliers habitables monocoques relativement peu onéreux et largement satisfaisants du point de vue du confort et des possibilités d'aménagement intérieur.

Le gréement de ces voiliers est habituellement constitué d'un mât et de haubans dont le rôle est de le maintenir et de le consolider.

L'apparition de voiliers dont la coque est non plus en bois mais dans des matériaux dits composites, en particulier des stratifiés (carbone époxy) a conduit à proposer au public des voiliers dans lesquels le mât est directement implanté dans la coque, ce qui permet de supprimer les haubans latéraux et donc de simplifier notablement la structure du bateau. Un voilier prévu d'un mât exempt d'haubanage selon le préambule de la revendication 1 est connu par exemple de US-A-4 345 535.

Une telle conception a, cependant, pour corollaire une augmentation importante du poids du gréement, vu que le mât doit ainsi être sensiblement plus lourd avec un centre de gravité situé très haut ; ceci est pénalisant et nuit dans une large mesure à la vitesse du bateau, en particulier lorsque le vent devient important.

Cette situation est d'autant plus désavantageuse que, notamment sous l'influence des grandes courses transocéaniques, de plus en plus de plaisanciers recherchent la performance sportive et souhaitent donc acquérir un voilier qui soit le plus rapide possible.

La présente invention a pour objet de proposer un voilier de course ou de croisière à mât implanté du type susmentionné de nature à satisfaire à ces exigences.

Un tel voilier est décrit dans la partie caractérisante de la revendication 1.

Selon une caractéristique préférentielle de l'invention, le mât est un mât tournant et basculant monté pivotant autour de trois axes, perpendiculaires entre eux, à savoir un axe vertical, l'axe de basculement babord-tribord et un axe essentiellement horizontal perpendiculaire à cet axe de basculement et peut donc être orienté dans toutes les directions.

Conformément à l'invention, un tel mât peut, avantageusement, être monté sur un palier de type rotule fixé au niveau du pont du voilier ; parallèlement, son pied peut coulisser sur un rail de préférence en carbone inséré en fond de coque.

Cette configuration permet d'augmenter, d'une part, le couple de redressement du voilier, suite au déplacement du centre de gravité du mât au vent de celui-ci et, d'autre part, la force propulsive aérodynamique vu que le mât peut être orienté perpendiculairement aux filets d'air, et même développer un léger effet de portance. On obtient, parallèlement, une diminution de la traînée compte tenu de l'absence de haubans.

Selon une autre caractéristique de l'invention, le mât coopère, par son extrémité inférieure, avec des organes de manoeuvre permettant de l'orienter et de le bloquer dans une position déterminée.

Un tel réglage peut être effectué manuellement au moyen de leviers de commande mis à la disposition du barreur.

On peut, également, envisager de prévoir une commande automatique de l'orientation du mât à partir d'organes de détection de la position du voilier coopérant avec un système d'asservissement électronique connu en lui-même.

Il est à noter qu'en cours de navigation, les efforts exercés sur le mât sont repris par le palier à rotule et par les organes de manoeuvre.

Selon une caractéristique non limitative de l'invention, le mât peut respectivement basculer d'un angle de ± 45° autour d'un axe essentiellement horizontal coïncidant avec l'axe longitudinal de la coque et, le cas échéant, autour d'un axe lui aussi essentiellement horizontal et perpendiculaire à cet axe longitudinal.

Selon une autre caractéristique non limitative de l'invention, le mât peut basculer d'un angle pouvant dépasser ± 90° autour d'un axe essentiellement vertical perpendiculaire à l'axe longitudinal de la coque.

On a en effet pu établir qu'une telle faculté de basculement du mât autour de chacun de ses trois axes de pivotement est suffisante pour s'adapter à toutes les conditions de navigation (gîte, tangage ou roulis).

Selon une autre caractéristique de l'invention, le mât a une section en forme d'aile ; une telle configuration est particulièrement avantageuse sur un plan aérodynamique vu qu'elle entraîne une diminution sensible de la traînée ou résistance à l'avancement, et parallèlement sur le plan structurel au niveau de la rigidité du mât : en effet, la toile de grand voile est alors montée de manière à solliciter le mât selon sa plus grande inertie.

Il est à noter que, conformément à l'invention, la rigidité latérale du mât est assurée exclusivement par celui-ci, en particulier dans le cas d'un profil en aile. La rigidité longitudinale peut, quant à elle, être « consolidée » par les drisses des voiles renvoyées vers l'arrière ou un hauban avant longitudinal à poste (étai) raidi par une bastaque si cet étai sert de support au guindant d'une voile d'avant par exemple.

Les caractéristiques du voilier qui fait l'objet de l'invention seront décrites plus en détail en se référant aux dessins annexés dans lesquels :
- la figure 1 est une vue schématique d'un voilier conforme à l'invention,
- la figure la est une vue détaillée de la rotule et du pied du mât,
- les figures 2a, 2b et 2c sont des schémas représentant les différents axes de pivotement du mât,
- les figures 3a et 3b représentent respectivement un voilier classique et un voilier conforme à l'invention en cours de navigation.

Il est à noter que les figures représentent à titre d'exemple un mât basculant et tournant articulé sur rotule ; cette configuration bien que préférentielle ne doit bien entendu pas être considérée comme étant limitative de l'invention.

Selon la figure 1, le voilier conforme à l'invention est essentiellement constitué d'une coque 1 qui est fermée par un pont 2 à sa partie supérieure et se prolonge vers le bas par une quille 3, de manière à assurer la flottaison ainsi que d'un mât 4 implanté dans la coque 1 et portant la voilure non représentée.

Plus précisément et selon la figure la, le mât 4 est monté sur un palier de type rotule 5 fixé au niveau du pont 2 et coulisse, par son extrémité inférieure 6 sur un rail en carbone 7 inséré en fond de coque ; des organes de manoeuvre non représentés permettent d'orienter le mât 4 et de le bloquer dans différentes positions angulaires à partir du cockpit.

Selon les figures 2a, 2b et 2c, le mât 4 peut respectivement basculer d'un angle α autour d'un axe perpendiculaire à l'axe longitudinal x-x' de la coque 1 (figure 2a), d'un angle β autour d'un axe coïncidant avec cet axe longitudinal x-x' (figure 2b) ou encore d'un angle γ autour d'un axe essentiellement vertical perpendiculaire à ces deux axes de pivotement (figure 2c).

Les angles de basculement α,β maxima sont tous deux de 45° dans un sens ou dans un autre tandis que l'angle γ maximum peut éventuellement même dépasser ± 90°.

Selon la figure 2c, le mât 4 a une section en forme d'aile ce qui permet de garantir une rigidité latérale maxima compte tenu du fait que la grand voile V représentée schématiquement sollicite celui-ci selon sa plus grande inertie.

Selon la figure 3a, en présence d'un vent dirigé selon la flèche A, le voilier s'incline latéralement (gîte) en entraînant, bien entendu, le mât 4 dans ce mouvement ; l'avancement du voilier est alors pénalisé par la gravité g du mât 4 qui s'exerce verticalement à partir du centre de gravité G de celui-ci par la diminution de la surface projetée de la voilure sur un plan vertical, par l'orientation des filets d'air qui font un angle de 70 à 75° avec la voilure.

Selon la figure 3b, l'invention permet de supprimer cet inconvénient grâce à l'orientation au vent du mât 4 qui permet le déplacement du centre de gravité G au centre de rotation du bateau grâce au pivotement de ce mât et ainsi de présenter la totalité de la surface de voilure en tant que surface projetée sur un plan vertical et une orientation des filets d'air à 90° de la voile.

## Revendications

1. Voilier de course ou de croisière comportant une coque (1) fermée par un pont (2) et dans laquelle est implantée l'extrémité inférieure d'un mât (4) portant la voilure, qui est situé dans l'axe longitudinal (X-X') de la coque (1), qui est exempt de haubanage est qui est monté tournant autour d'un axe de rotation vertical et basculant autour d'un axe de basculement bâbord tribord, coïncidant avec l'axe longitudinal (X-X') de la coque (1),
**caractérisé en ce que** le mât (4) coopère avec des organes de manoeuvre manuels ou automatiques permettant de l'orienter de sorte que, quelles que soient les conditions atmosphériques son centre de gravité G soit placé au vent au centre de rotation du voilier et le plan de la voilure perpendiculaire aux filets d'air.

2. Voilier selon la revendication 1,
**caractérisé en ce que**
le mât (4) est monté basculant autour d'un axe latéral de basculement avant-arrière perpendiculaire à l'axe de basculement bâbord-tribord de façon à pouvoir être orienté dans toutes les directions.

3. Voilier selon l'une quelconques des revendications 1 et 2,
**caractérisé en ce que**
le mât (4) est monté sur un palier de type rotule (5) fixé au niveau du pont (2) du voilier.

4. Voilier selon l'une quelconques des revendications 1 à 3,
**caractérisé en ce que**
le mât (4) coulisse par son extrémité inférieure (6) sur un rail (7) de préférence en carbone inséré en fond de coque.

5. Voilier selon l'une quelconques des revendications 1 à 4,
**caractérisé en ce que**
le mât (4) coopère avec les organes de manoeuvre par son extrémité inférieure.

6. Voilier selon l'une quelconque des revendications 1 à 5,
**caractérisé en ce que**
le mât peut respectivement basculer d'un angle (α, β) de +/-45° autour de son axe de basculement bâbord-tribord et le cas échéant autour de son axe de basculement avant-arrière.

7. Voilier selon l'une quelconques des revendications 1 à 6,
**caractérisé en ce que**
le mât peut tourner d'un angle (δ) pouvant dépasser +/- 90° autour de son axe de rotation vertical.

8. Voilier selon l'une quelconques des revendications 1 à 7,
**caractérisé en ce que**
le mât (4) à une section en forme d'aile.

## Claims

1. Competition or cruiser sail-boat comprising a hull (1) which is closed by a deck (2) and in which the lower end of a mast (4) carrying the sails is implanted, which mast is arranged on the longitudinal axis (X-X') of the hull (1), is free from shrouds and is mounted to turn about a vertical axis of rotation and to tilt about a port-starboard tilting axis coinciding with the longitudinal axis (X-X') of the hull (1),
**characterised in that**
the mast (4) cooperates with manual or automatic manoeuvring members enabling it to be oriented in such a manner that, regardless of the weather conditions, its centre of gravity G is placed in the wind, at the centre of rotation of the sail-boat, and the plane of the sails is placed perpendicular to the airstreams.

2. Sail-boat according to claim 1,
**characterised in that**
the mast (4) is mounted to tilt about a lateral front-rear tilting axis perpendicular to the port-starboard tilting axis so that it can be oriented in any direction.

3. Sail-boat according to either claim 1 or claim 2,
**characterised in that**
the mast (4) is mounted on a bearing of the ball-and-socket joint type (5) secured at the level of the deck (2) of the sail-boat.

4. Sail-boat according to any one of claims 1 to 3,
**characterised in that**
the mast (4) slides, by way of its lower end (6), on a rail (7) which is preferably of carbon and which is inserted at the bottom of the hull.

5. Sail-boat according to any one of claims 1 to 4,
**characterised in that**
the mast (4) cooperates with the manoeuvring members by way of its lower end.

6. Sail-boat according to any one of claims 1 to 5,
**characterised in that**
the mast can, respectively, tilt by an angle (α, β) of ± 45° about its port-starboard tilting axis and, optionally, about its front-rear tilting axis.

7. Sail-boat according to any one of claims 1 to 6,
**characterised in that**
the mast can turn by an angle (δ), which may exceed ± 90°, about its vertical axis of rotation.

8. Sail-boat according to any one of claims 1 to 7,
**characterised in that**
the mast (4) has a cross-section in the shape of a wing.

## Patentansprüche

1. Wett- oder Kreuzfahrtsegelschiff mit einem durch ein Deck (2) verschlossenen Rumpf (1), in den das untere Ende eines das Segelwerk tragenden Mastes (4) eingesetzt ist, der sich in der Längsachse (X-X') des Rumpfes (1) befindet, kein Tauwerk aufweist und um eine senkrechte Drehachse drehbar und um eine sich mit der Längsachse (X-X') des Rumpfes (1) deckende Backbord-Steuerbord-Schwenkachse schwenkbar angebracht ist, **dadurch gekennzeichnet, dass** der Mast (4) mit manuellen oder automatischen Betätigungselementen zusammenwirkt, die es ermöglichen, ihn derart auszurichten, dass - unabhängig von den Witterungsverhältnissen - sein Schwerpunkt G im Wind im Drehpunkt des Segelwerks und die Ebene des Segelwerks senkrecht zu den Luftstrahlen liegt.

2. Segelschiff nach Anspruch 1, **dadurch gekennzeichnet, dass** der Mast (4) vorhergehenden um eine seitliche Vorwärts-Rückwärtsschwenkachse, die senkrecht zu der Backbord-Steuerbord-Schwenkachse verläuft, derart schwenkbar angebracht ist, dass er in alle Richtungen ausgerichtet werden kann.

3. Segelschiff nach einem der vorhergehenden Ansprüche 1 und 2, **dadurch gekennzeichnet, dass** der Mast (4) an einem auf gleicher Höhe wie das Deck (2) des Segelschiffs befestigten Lager vom Typ Kugelgelenk (5) angebracht ist.

4. Segelschiff nach einem der vorhergehenden Ansprüche 1 bis 3, **dadurch gekennzeichnet, dass** der Mast (4) mit seinem unteren Ende (6) auf einer vorzugsweise aus Kohlenstoff bestehenden, im Rumpfboden eingesetzten Schiene (7) gleitet.

5. Segelschiff nach einem der vorhergehenden Ansprüche 1 bis 4, **dadurch gekennzeichnet, dass** der Mast (4) über sein unteres Ende mit den Betätigungselementen zusammenwirkt.

6. Segelschiff nach einem der vorhergehenden Ansprüche 1 bis 5, **dadurch gekennzeichnet, dass** der Mast jeweils um einen Winkel (α, β) von +/- 45° um seine Backbord-Steuerbord-Schwenkachse und gegebenenfalls um seine Vorwärts-Rückwärtsschwenkachse schwenken kann.

7. Segelschiff nach einem der vorhergehenden Ansprüche 1 bis 6, **dadurch gekennzeichnet, dass** sich der Mast um einen Winkel (δ), der +/- 90° überschreiten kann, um seine senkrechte Drehachse drehen kann.

8. Segelschiff nach einem der vorhergehenden Ansprüche 1 bis 7, **dadurch gekennzeichnet, dass** der Mast (4) einen flügelförmigen Querschnitt aufweist.
